# EUROPÄISCHE PATENTANMELDUNG

(11) **EP 2 584 186 A1**
(43) Veröffentlichungstag der Anmeldung: **24.04.2013**
(21) Anmeldenummer: 11186213.2
(22) Anmeldetag: 21.10.2011
(51) Int. Cl.: F02M 35/10, F02M 35/12, F02M 35/14

(54) **Luftansaugvorrichtung**

(71) Anmelder: Röchling Automotive AG & Co. KG, 68165 MANNHEIM (DE)
(72) Erfinder: Ubertino, Carlo, 39044 Egna (IT)
(74) Vertreter: Trossin, Hans-Jürgen

(57) **Zusammenfassung**

Die vorliegende Erfindung betrifft eine Luftansaugvorrichtung (10) für ein Kraftfahrzeug, umfassend ein Filtergehäuse (12), eine in das Filtergehäuse (12) einmündende Ansaugkanalanordnung (14) zum Ansaugen von Luft aus einem Außenbereich (A) in das Filtergehäuse (12), wobei in der Ansaugkanalanordnung (14) ein erster Strömungspfad (S1) und wenigstens ein von dem ersten Strömungspfad (S1) verschiedener, zweiter Strömungspfad (S2) vorgesehen sind, und eine wenigstens zwischen einer ersten und einer zweiten Stellung verstellbare Ventileinrichtung (16) zur Beeinflussung einer Strömung angesaugter Luft in der Ansaugkanalanordnung (14), wobei die Ventileinrichtung (16) angepasst ist, zumindest während eines Abschnitts einer Verstellbewegung der Ventileinrichtung (16) aus der zweiten Stellung heraus einen Strömungsquerschnitt (Q2) des zweiten Strömungspfads (S2) lokal zu verkleinern, und wobei die Ventileinrichtung (16) weiter angepasst ist, zumindest während eines Abschnitts einer Verstellbewegung der Ventileinrichtung (16) aus der ersten Stellung heraus einen Strömungsquerschnitt (Q1) des ersten Strömungspfads (S1) lokal zu verkleinern.

## Beschreibung

Die vorliegende Erfindung betrifft eine Luftansaugvorrichtung für ein Kraftfahrzeug, welche ein Filtergehäuse und eine in das Filtergehäuse einmündende Ansaugkanalanordnung zum Ansaugen von Luft aus einem Außenbereich in das Filtergehäuse umfasst, wobei in der Ansaugkanalanordnung ein erster Strömungspfad und wenigstens ein von dem ersten Strömungspfad verschiedener zweiter Strömungspfad vorgesehen sind, und welche eine wenigstens zwischen einer ersten und einer zweiten Stellung verstellbare Ventileinrichtung zur Beeinflussung einer Strömung angesaugter Luft in der Ansaugkanalanordnung umfasst, wobei die Ventileinrichtung dazu ausgebildet ist, zumindest während eines Abschnitts einer Verstellbewegung der Ventileinrichtung aus der zweiten Stellung heraus einen Strömungsquerschnitt des zweiten Strömungspfads lokal zu verkleinern.

Durch eine solche Luftansaugvorrichtung wird ungefilterte Luft aus einem Außenbereich über die Ansaugkanalanordnung in das Filtergehäuse angesaugt, gefiltert und kann von dort aus über geeignete Leitungen den Brennkammern eines Verbrennungsmotors des Kraftfahrzeuges zugeführt werden.

Aufgrund der rhythmischen Öffnungs- und Schließbewegungen der Ventile in den Brennkammern kann es im Betrieb in der in der Luftansaugvorrichtung vorhandenen Luftsäule zu Druckschwankungen und damit zu nicht unerheblicher Geräuschentwicklung kommen. Durch Verstellung der Ventileinrichtung können die Strömungsverhältnisse in der Ansaugkanalanordnung und damit insbesondere die Schallübertragungs-Eigenschaften der Luftansaugvorrichtung beeinflusst werden, etwa zur Bereitstellung einer schalldämpfenden Wirkung in einem bestimmten Frequenzbereich. Das Filtergehäuse und der jeweilige Strömungspfad können einen Helmholtz-Resonator bilden. Durch Umschalten zwischen dem ersten und dem zweiten Strömungspfad kann der Frequenzbereich, in dem die Ansaugkanalanordnung als Helmholtz-Resonator wirkt, im Rahmen der vorhandenen Kanalgeometrie verändert werden.

Eine derartige Luftansaugvorrichtung ist beispielsweise aus der Druckschrift WO 99/47807 A1 bekannt. Bei der in dieser Druckschrift betriebenen Luftansaugvorrichtung wird die Ansaugkanalanordnung durch zwei separate, an unterschiedlichen Stellen in das Filtergehäuse einmündende Ansaugrohre gebildet, wobei die angesaugte Luft in der ersten Stellung der Ventileinrichtung längs des ersten Strömungspfads nur durch eines der Ansaugrohre und in der zweiten Stellung längs eines zweiten Strömungspfads gleichzeitig durch beide Ansaugrohre geleitet wird. Bei dieser bekannten Luftansaugvorrichtung ist der Strömungsquerschnitt entlang des ersten Strömungspfads unabhängig von der Stellung der Ventileinrichtung, was die Möglichkeit einer Einflußnahme auf die Schallübertragungs-Eigenschaften der Luftansaugvorrichtung durch Verstellung der Ventileinrichtung begrenzt.

Vor dem Hintergrund dieses Standes der Technik besteht die Aufgabe der vorliegenden Erfindung darin, eine Luftansaugvorrichtung bereitzustellen, deren Schallübertragungs-Eigenschaften auf flexiblere Weise einstellbar sind, als es aus dem Stand der Technik bekannt ist.

Diese Aufgabe wird erfindungsgemäß dadurch gelöst, dass bei einer gattungsgemäßen Luftansaugvorrichtung die Ventileinrichtung weiter dazu ausgebildet ist, zumindest während eines Abschnitts einer Verstellbewegung der Ventileinrichtung aus der ersten Stellung heraus einen Strömungsquerschnitt des ersten Strömungspfads lokal zu verkleinern.

Erfindungsgemäß kann also sowohl der Strömungsquerschnitt des ersten als auch der Strömungsquerschnitt des zweiten Strömungspfades variiert werden, was gegenüber dem Stand der Technik einen größeren Umfang von gezielt einstellbaren unterschiedlichen Strömungsverhältnissen und damit insbesondere der Schallübertragungs-Eigenschaften der Luftansaugvorrichtung ermöglicht.

Grundsätzlich soll nicht ausgeschlossen sein, etwa in jedem Strömungspfad ein gesondertes Ventil vorzusehen, wobei die Ventile im Rahmen der allgemeinsten Lösung der oben genannten Aufgabe unabhängig voneinander einstellbar sind, solange nur die obigen Bedingungen zur Veränderung der lokalen Strömungsquerschnitte der einzelnen Strömungspfade eingehalten sind. Der Begriff "Stellung der Ventileinrichtung" bezieht sich dann auf eine Kombination der Stellungen der einzelnen Ventile.

Bevorzugt ist jedoch vorgesehen, dass die Ventileinrichtung dazu ausgebildet ist, zumindest während eines Abschnitts einer Verstellbewegung der Ventileinrichtung von der ersten Stellung in die zweite Stellung gleichzeitig den Strömungsquerschnitt des zweiten Strömungspfads lokal, d.h. wenigstens an einer Stelle entlang des zweiten Strömungspfads, zu vergrößern und den Strömungsquerschnitt des ersten Strömungspfads lokal zu verkleinern, was die Möglichkeit eröffnet, die Verstellung über genau ein Ventil zu realisieren, so dass der Aufbau der Luftansaugvorrichtung vereinfacht werden kann. Damit ist bei größerem Umfang an unterschiedlich einstellbaren Strömungsverhältnissen außerdem sichergestellt, dass die an die Luftansaugvorrichtung angeschlossene Brennkraftmaschine unabhängig von der momentanen Stellung der Ventileinrichtung stets mit Frischgas versorgt wird.

Auch die im vorhergehenden Absatz genannte vorteilhafte gegenläufige Wirkung einer Verstellung der Ventileinrichtung, bei welcher eine den lokalen Strömungsquerschnitt des einen Strömungspfades verkleinernde Verstellung der Ventileinrichtung gleichzeitig zu einer Vergrößerung des lokalen Strömungsquerschnitt der jeweils anderen Strömungspfades führt, kann mit einer mehrere Ventile, etwa wenigstens eines pro Strömungspfad, aufweisenden Ventileinrichtung realisiert sein, wenngleich dies aufgrund der damit verbundenen Erhöhung der Anzahl an Bauteilen und des Steuerungsaufwandes nicht bevorzugt ist.

Gemäß einer bevorzugten Weiterbildung der vorliegenden Erfindung ist vorgesehen, dass in der ersten Stellung der Ventileinrichtung durch die Ansaugkanalanordnung angesaugte Luft vorwiegend oder im Wesentlichen vollständig auf dem ersten Strömungspfad in das Filtergehäuse gelangt oder/und in der zweiten Stellung der Ventileinrichtung die durch die Ansaugkanalanordnung angesaugte Luft vorwiegend oder im Wesentlichen vollständig auf dem zweiten Strömungspfad in das Filtergehäuse gelangt.

Durch Verstellen der Ventileinrichtung können also verschiedene Strömungspfade ausgewählt werden über welche die angesaugte Luft in das Filtergehäuse gelangt, so dass der Luftdurchsatz und die Schallübertragungs-Eigenschaften der Luftansaugvorrichtung in Abhängigkeit von Betriebsparametern des Kraftfahrzeugs, etwa einer Motordrehzahl, eines gewünschten oder gemessenen Schallpegels oder Ähnlichem bei gleichzeitiger Gewährleistung der Frischgasversorgung der Brennkraftmaschine durch Auswahl eines geeigneten Strömungspfads eingestellt werden können.

Zur Vereinfachung der Montage ist bevorzugt, dass die Ansaugkanalanordnung ein einzelnes, vorzugsweise einstückig ausgebildetes Bauteil ist.

Insbesondere kann vorgesehen sein, dass der erste und der zweite Strömungspfad bezüglich einer Ansaugströmung entlang des ersten Strömungspfads stromaufwärts von dem Filtergehäuse an einer Mündungsstelle ineinander einmünden. Bei einer derartig ausgebildeten Luftansaugvorrichtung ist es möglich, die Ansaugkanalanordnung an einer einzigen Verbindungsstelle mit dem Filtergehäuse zu verbinden, an welcher die Ansaugkanalanordnung in das Filtergehäuse einmündet, was den Zusammenbau der Vorrichtung vereinfachen kann.

Sofern nicht anders angegeben, beziehen sich Begriffe wie stromabwärts und stromaufwärts im vorliegenden Text stets auf eine Ansaugströmung entlang des ersten Strömungspfads.

Hierbei kann vorgesehen sein, dass die Ventileinrichtung ein Ventil umfasst, das stromaufwärts von der Mündungsstelle in oder an der Ansaugkanalanordnung vorgesehen ist. Ein solches Ventil, bei welchem es sich beispielsweise um ein einfaches Klappenventil handeln kann, verengt bzw. verschließt in der ersten Stellung den Strömungsquerschnitt des zweiten Strömungspfads an der Mündungsstelle und verengt bzw. verschließt in der zweiten Stellung den Strömungsquerschnitt des ersten Strömungspfades stromaufwärts von der Mündungsstelle.

Alternativ oder zusätzlich kann die Ansaugkanalanordnung eine einzelne Ansaugöffnung aufweisen, wobei der zweite Strömungspfad stromabwärts von der Ansaugöffnung in einer Abzweigungsstelle von dem ersten Strömungspfad abzweigt. Dies ist insbesondere vorteilhaft, sofern gewünscht ist, Luft unabhängig von der Stellung der Ventileinrichtung stets aus dem gleichen Bereich anzusaugen.

Hierbei kann vorgesehen sein, dass die Ventileinrichtung ein Ventil umfasst, das stromabwärts von der Abzweigungsstelle in oder an der Ansaugkanalanordnung vorgesehen ist und welches in der ersten Stellung den Strömungsquerschnitt des zweiten Strömungspfads beispielsweise an der Abzweigungsstelle verengt bzw. verschließt und in der zweiten Stellung den ersten Strömungspfad stromabwärts von der Abzweigungsstelle verengt bzw. verschließt.

Insbesondere ist es möglich, dass der zweite Strömungspfad an einer Abzweigungsstelle von dem ersten Strömungspfad abzweigt und stromabwärts von der Abzweigungsstelle in einer Mündungsstelle wieder in den ersten Strömungspfad einmündet. Hierbei kann ein Ventil zwischen der Abzweigungs- und der Mündungsstelle in dem ersten Strömungspfad vorgesehen sein, welches in der ersten Stellung den Strömungsquerschnitt des zweiten Strömungspfads an der Abzweigungsstelle oder der Mündungsstelle verengt bzw. verschließt und in der zweiten Stellung den ersten Strömungspfad zwischen der Abzweigungsstelle und der Mündungsstelle verengt bzw. verschließt.

Um unterschiedliche schalldämpfende Eigenschaften in den unterschiedlichen Ventilstellungen zu erreichen, kann vorgesehen sein, dass der erste Strömungspfad eine geringere Länge oder/und einen größeren mittleren Strömungsquerschnitt aufweist, als der zweite Strömungspfad.

Das verhältnismäßig großvolumige Filtergehäuse und die einen verhältnismäßig geringen Strömungsquerschnitt aufweisende Ansaugkanalanordnung können, wie eingangs dargelegt, gemeinsam einen Helmholtz-Resonator bilden oder umfassen, der Schall mit einer Frequenz nahe seiner Resonanzfrequenz besonders gut absorbieren kann.

Durch Verstellen der Ventileinrichtung können unterschiedliche Strömungspfade, also Strömungspfade mit unterschiedlichem Querschnitt oder/und unterschiedlicher Länge ausgewählt werden, wodurch sich die Grundresonanzfrequenz f des Helmholtz-Resonators variieren lässt, die in erster Näherung durch $f = \frac{c}{2 ⁢ π} ⁢ \sqrt{\frac{{S}_{0}}{{V}_{0} ⁢ L}}$
gegeben ist. Hierbei ist c die Schallgeschwindigkeit, S₀ die Querschnittsfläche der Öffnung am Resonatorhals (also der Ansaugkanalanordnung) , L die Länge des Resonatorhalses und V₀ das Volumen des eingeschlossenen Gases.

Es ist vorteilhaft, bei niedrigen Drehzahlen niederfrequente Schwingungen zu dämpfen, während bei steigenden Motordrehzahlen ein ausreichender Luftdurchsatz durch die Ansaugkanalanordnung zunehmend wichtiger wird.

Gemäß einer vorteilhaften Weiterbildung der vorliegenden Erfindung sind die Abmessungen von der Ansaugkanalanordnung und dem Filtergehäuse daher so ausgewählt, dass sie in der zweiten Stellung der Ventileinrichtung einen Helmholtz-Resonator mit einer Grundresonanzfrequenz im Bereich von etwa 30 bis etwa 400 Hz bilden.

Es kann weiter vorgesehen sein, dass ein Abschnitt der Ansaugkanalanordnung in der ersten Stellung der Ventileinrichtung einen Hohlraumresonator mit einer Grundresonanzfrequenz im Bereich von etwa 100 bis etwa 1000 Hz bildet. Dies gilt insbesondere in einer Konfiguration, in welcher der zweite Strömungspfad von dem ersten Strömungspfad abzweigt und die Abzweigungsstelle in der ersten Stellung der Ventileinrichtung verschlossen ist, so dass ein Abschnitt des zweiten Strömungspfades ein einseitig geschlossenes Rohr und damit einen sogenannten "N4-Resonator" bildet. Auf diese Weise trägt der gerade nicht zur Leitung der Ansaugströmung verwendete Teil der Ansaugkanalanordnung zur Schalldämpfung bei.

Insbesondere kann vorgesehen sein, dass die Luftansaugvorrichtung weiter eine Ventil-Steuer/Regel-Einrichtung umfasst, die dazu ausgebildet ist, eine Verstellung der Ventileinrichtung zu steuern/regeln, vorzugsweise in Abhängigkeit von einer Motordrehzahl des Kraftfahrzeugs, um insbesondere bei niedrigen Drehzahlen auftretende niederfrequente Schwingungen der Luftsäule zwischen der Ansaugöffnung der Ansaugkanalanordnung und den Ventilklappen in den Brennkammern des Motors zu dämpfen, und um bei hohen Motordrehzahlen für einen ausreichenden Luftdurchsatz zu sorgen.

In der Praxis hat sich als sinnvoll herausgestellt, dass die Ventil-Steuer-/Regel-Einrichtung dazu ausgebildet ist, die Verstellung der Ventileinrichtung so zu steuern/regeln, dass sich die Ventileinrichtung für Motordrehzahlen unterhalb von etwa 2000 bis 3000 Umdrehungen pro Minute in der zweiten Stellung befindet, und für Motordrehzahlen oberhalb von etwa 2000 bis 3000 Umdrehungen pro Minute in der ersten Stellung befindet. Im Falle von Dieselmotoren kann die Grenze näher bei 2000 Umdrehungen pro Minute liegen oder sogar 2000 Umdrehungen pro Minute betragen. Im Falle von Benzinmotoren kann die Grenze näher bei 3000 Umdrehungen pro Minute oder sogar 3000 Umdrehungen pro Minute betragen.

Die vorliegende Erfindung ist nicht auf genau zwei unterschiedliche Strömungspfade beschränkt. Es kann vorgesehen sein, dass in der Ansaugkanalanordnung n unterschiedliche Strömungspfade vorgesehen sind, und dass die Ventileinrichtung zwischen n verschiedenen Stellungen verstellbar ist, wobei die Ventileinrichtung dazu ausgebildet ist, zumindest während eines Abschnitts einer Verstellbewegung der Ventileinrichtung aus einer n-ten Stellung heraus einen Strömungsquerschnitt des n-ten Strömungspfades lokal zu verkleinern, wobei n größer oder gleich 3 ist.

Auf diese Weise kann das Dämpfungsverhalten der Luftansaugvorrichtung über einen weiten Drehzahlbereich an unterschiedliche Anforderungen angepasst werden, indem der jeweils geeignetste Strömungspfad ausgewählt wird.

Nachfolgend wird die vorliegende Erfindung anhand eines bevorzugten Ausführungsbeispiels erläutert, welches in der beiliegenden Figur dargestellt ist. Bei der Figur handelt es sich um eine vereinfachte, schematische und nicht maßstäbliche Darstellung.

Fig. 1 zeigt in den Teilabbildungen (a) und (b) eine Luftansaugvorrichtung 10 gemäß einem Ausführungsbeispiel der vorliegenden Erfindung, wobei Teilabbildung (a) die Ventileinrichtung in der zweiten Stellung und Teilabbildung (b) die Ventileinrichtung in der ersten Stellung zeigt.

Wie Figur 1 zeigt, umfasst die Luftansaugvorrichtung 10 ein Filtergehäuse 12 mit einem darin angeordneten, in den Figuren nicht dargestellten Luftfilter. Von einem Außenbereich A kann ungefilterte Luft durch eine Ansaugkanalanordnung 14 in das Filtergehäuse 12 angesaugt, dort durch den darin angeordneten Luftfilter geführt, und die gefilterte Luft über einen von dem Filtergehäuse 12 abzweigenden Verbindungsstutzen 13 und eine an diesem befestigte, hier nicht dargestellte weitere Leitung den Brennkammern eines Verbrennungsmotors eines Kraftfahrzeuges zugeführt werden.

Wie nachfolgend erläutert wird, können mit der hier dargestellten Luftansaugvorrichtung 10 unerwünschte Geräusche in unterschiedlichen Betriebszuständen des Motors weitgehend gedämpft werden.

In der Ansaugkanalanordnung 14 ist eine Ventileinrichtung 16 angeordnet, welche in Form eines Klappenventils 17 realisiert sein kann, das zwischen einer in Teilfigur (a) dargestellten zweiten Stellung und einer in Teilfigur (b) dargestellten ersten Stellung verstellbar ist.

Die Ansaugkanalanordnung 14 kann einen ersten Rohrabschnitt 18 umfassen, welcher im dargestellten Beispiel einen ersten Strömungspfad S1 von einer Ansaugöffnung 21 bis hin zum Filtergehäuse 12 bildet, und kann einen zweiten Rohrabschnitt 20 umfassen, welcher im dargestellten Beispiel einen Teil eines zweiten Strömungspfades S2 bildet, der ebenfalls von der Ansaugöffnung 21 bis hin zum Filtergehäuse 12 führen kann.

Der erste Rohrabschnitt 18 kann im Vergleich zum zweiten Rohrabschnitt 20 eine geringere Länge und einen größeren Querschnitt haben. Der zweite Rohrabschnitt 20 und damit der zweite Strömungspfad S2 kann, bezüglich einer Strömung längs des ersten Strömungspfads S1 stromabwärts von der Ansaugöffnung 21 an einer Abzweigungsstelle 22 von dem ersten Rohrabschnitt 18 und damit von dem ersten Strömungspfad S1 abzweigen und an einer Mündungsstelle 24, die bezüglich einer Strömung entlang des ersten Strömungspfades S1 vorzugsweise stromabwärts von der Abzweigungsstelle 22 und stromaufwärts von dem Filtergehäuse 12 liegt, wieder in den ersten Rohrabschnitt 18 und damit in den ersten Strömungspfad S1 einmünden.

Die Ansaugkanalanordnung 14 kann als ein zusammenhängendes, vorzugsweise einstückiges Bauteil ausgeführt sein, das an einer Verbindungsstelle 25 in das Filtergehäuse 12 einmündet und an der Verbindungsstelle 25 beispielsweise durch eine Schweiß-, Schraub-, Clips- oder Klebverbindung mit dem Filtergehäuse 12 verbunden ist (die Art der Verbindung ist in der Figur nicht dargestellt).

Das Klappenventil 17 ist im dargestellten Beispiel zwischen der Abzweigungsstelle 22 und der Mündungsstelle 24 um eine zur Zeichenebene der Fig. 1 und 2 orthogonale Achse 19 schwenkbar an dem ersten Rohrabschnitt 18 gelagert, so dass es vorteilhaft in der ersten Stellung den Strömungsquerschnitt Q2 des zweiten Rohrabschnittes 20 und damit des zweiten Strömungspfades S2 an der Abzweigungsstelle 22 verschließt und in der zweiten Stellung den Strömungsquerschnitt Q1 des ersten Rohrabschnitts 18 und damit des ersten Strömungspfades S1 zwischen der Abzweigungsstelle 22 und der Mündungsstelle 24 verschließt.

Auf diese Weise wird erreicht, dass durch die Ansaugkanalanordnung 14 angesaugte Luft dann, wenn sich das Klappenventil 17 in der ersten Stellung befindet, nahezu vollständig entlang des ersten Strömungspfades S1 in das Filtergehäuse 12 gelangt und dann, wenn sich das Klappenventil 17 in der zweiten Stellung befindet, die angesaugte Luft nahezu vollständig entlang des zweiten Strömungspfades S2 in das Filtergehäuse gelangt.

Sowohl in der ersten als auch in der zweiten Stellung bildet die Ansaugkanalanordnung 14 mit dem Volumen des Filtergehäuses 12 einen Helmholtz-Resonator, wobei der Resonatorhals im dargestellten Beispiel in der ersten Stellung durch den ersten Rohrabschnitt 18 und in der zweiten Stellung wenigstens abschnittsweise durch den zweiten Rohrabschnitt 20 gebildet ist.

Da die Grundresonanzfrequenz f eines Helmholtz-Resonators von der Länge L₀ und der Querschnittfläche S₀ des Resonatorhalses in erster Näherung gemäß der vorstehend angegebenen Gleichung (1) abhängt, wird im dargestellten Beispiel durch Verstellen der Verstelleinrichtung von der ersten in die zweite Stellung die Resonanzfrequenz des Helmholtz-Resonators zu niedrigeren Frequenzen hin verschoben, da die Länge des zweiten Strömungspfads S2 hier größer ist als die des ersten Strömungspfads S1 und der mittlere Strömungsquerschnitt des zweiten Strömungspfads S2 kleiner ist als der des ersten Strömungspfads S1.

Bei hohen Motordrehzahlen kann es allerdings vorteilhafter sein, Luft über den ersten Rohrabschnitt (den ersten Strömungspfad) mit größerem Strömungsquerschnitt anzusaugen und so eine ausreichende Luftzufuhr sicherzustellen.

In der ersten Stellung bildet der an einem Ende verschlossene zweite Rohrabschnitt 20 darüber hinaus einen Hohlraumresonator (λ/4-Resonator), der ebenfalls zur Verringerung der Geräuschemmission beitragen kann.

Die Verstellung der Ventileinrichtung 16 kann über eine in der Figur nicht dargestellte Ventil-Steuer/Regel-Einrichtung gesteuert/geregelt werden. Beispielsweise kann die Steuerung/Regelung so erfolgen, dass sich die Ventileinrichtung 16 für Motordrehzahlen unterhalb von 2000 bis 3000 Umdrehungen pro Minute in der zweiten Stellung befindet, so dass niederfrequente Geräusche durch den von Filtergehäuse 12 und Ansaugkanalanordnung 14 gebildeten Helmholtz-Resonator gedämpft werden, und dass sich die Ventileinrichtung für Motordrehzahlen oberhalb von 2000 bis 3000 Umdrehungen pro Minute in der ersten Stellung befindet, so dass eine ausreichende Luftzufuhr zu den Brennkammern des Motors sicher gestellt ist.

## Patentansprüche

1. Luftansaugvorrichtung (10) für ein Kraftfahrzeug, umfassend
● ein Filtergehäuse (12),
● eine in das Filtergehäuse (12) einmündende Ansaugkanalanordnung (14) zum Ansaugen von Luft aus einem Außenbereich (A) in das Filtergehäuse (12), wobei in der Ansaugkanalanordnung (14) ein erster Strömungspfad (S1) und wenigstens ein von dem ersten Strömungspfad (S1) verschiedener, zweiter Strömungspfad (S2) vorgesehen sind, und
● eine wenigstens zwischen einer ersten und einer zweiten Stellung verstellbare Ventileinrichtung (16) zur Beeinflussung einer Strömung angesaugter Luft in der Ansaugkanalanordnung (14), wobei die Ventileinrichtung (16) ausgebildet ist, zumindest während eines Abschnitts einer Verstellbewegung der Ventileinrichtung (16) aus der zweiten Stellung heraus einen Strömungsquerschnitt (Q2) des zweiten Strömungspfads (S2) lokal zu verkleinern,
**dadurch gekennzeichnet, dass** die Ventileinrichtung (16) ausgebildet ist, zumindest während eines Abschnitts einer Verstellbewegung der Ventileinrichtung (16) aus der ersten Stellung heraus einen Strömungsquerschnitt (Q1) des ersten Strömungspfads (S1) lokal zu verkleinern.

2. Luftansaugvorrichtung (10) nach Anspruch 1,
**dadurch gekennzeichnet, dass** die Ventileinrichtung (16) ausgebildet ist, zumindest während eines Abschnitts einer Verstellbewegung der Ventileinrichtung (16) von der ersten Stellung in die zweite Stellung gleichzeitig den Strömungsquerschnitt (Q2) des zweiten Strömungspfads (S2) lokal zu vergrößern und den Strömungsquerschnitt (Q1) des ersten Strömungspfads (S1) lokal zu verkleinern.

3. Luftansaugvorrichtung (10) nach Anspruch 1 oder 2,
**dadurch gekennzeichnet, dass** in der ersten Stellung der Ventileinrichtung (16) durch die Ansaugkanalanordnung (14) angesaugte Luft vorwiegend oder im Wesentlichen vollständig auf dem ersten Strömungspfad (S1) in das Filtergehäuse (12) gelangt, oder/und in der zweiten Stellung der Ventileinrichtung (16) die durch die Ansaugkanalanordnung (14) angesaugte Luft vorwiegend oder im Wesentlichen vollständig auf dem zweiten Strömungspfad (S2) in das Filtergehäuse gelangt.

4. Luftansaugvorrichtung (10) nach einem der vorhergehenden Ansprüche,
**dadurch gekennzeichnet, dass** die Ansaugkanalanordnung (14) ein einzelnes, vorzugsweise einstückig ausgebildetes Bauteil ist.

5. Luftansaugvorrichtung (10) nach einem der vorhergehenden Ansprüche,
**dadurch gekennzeichnet, dass** der erste und der zweite Strömungspfad (S1, S2) bezüglich einer Ansaugströmung entlang des ersten Strömungspfads (S1) stromaufwärts von dem Filtergehäuse (12) an einer Mündungsstelle (24) ineinander einmünden.

6. Luftansaugvorrichtung nach Anspruch 5
**dadurch gekennzeichnet, dass** die Ventileinrichtung (16) ein Ventil (17) umfasst, das bezüglich einer Ansaugströmung entlang des ersten Strömungspfads (S1) stromaufwärts von der Mündungsstelle (24) in oder an der Ansaugkanalanordnung (14) vorgesehen ist.

7. Luftansaugvorrichtung (10) nach einem der vorhergehenden Ansprüche,
**dadurch gekennzeichnet, dass** die Ansaugkanalanordnung (14) eine einzelne Ansaugöffnung (21) aufweist, und dass der zweite Strömungspfad (S2) bezüglich einer Ansaugströmung entlang des ersten Strömungspfades (S1) stromabwärts von der Ansaugöffnung (21) in einer Abzweigungsstelle (22) von dem ersten Strömungspfad (S1) abzweigt.

8. Luftansaugvorrichtung (10) nach Anspruch 7,
**dadurch gekennzeichnet, dass** die Ventileinrichtung (16) ein Ventil (17) umfasst, das bezüglich einer Ansaugströmung entlang des ersten Strömungspfads (S1) stromabwärts von der Abzweigungsstelle (22) in oder an der Ansaugkanalanordnung (14) vorgesehen ist.

9. Luftansaugvorrichtung (10) nach einem der vorhergehenden Ansprüche,
**dadurch gekennzeichnet, dass** der erste Strömungspfad (S1) eine geringere Länge oder/und einen größeren mittleren Strömungsquerschnitt aufweist als der zweite Strömungspfad (S2).

10. Luftansaugvorrichtung (10) nach einem der vorhergehenden Ansprüche, insbesondere in Kombination mit Anspruch 9,
**dadurch gekennzeichnet, dass** die Ansaugkanalanordnung (14) und das Filtergehäuse (12) in der zweiten Stellung der Ventileinrichtung (16) einen Helmholtz-Resonator mit einer Grundresonanzfrequenz im Bereich von 30 bis 400 Hz bilden oder umfassen.

11. Luftansaugvorrichtung (10) nach einem der vorhergehenden Ansprüche, insbesondere in Kombination mit Anspruch 9,
**dadurch gekennzeichnet, dass** wenigstens ein Abschnitt der Ansaugkanalanordnung (14) in der ersten Stellung der Ventileinrichtung (16) einen Hohlraumresonator mit einer ersten Grundresonanzfrequenz im Bereich von 100 bis 1000 Hz bildet.

12. Luftansaugvorrichtung (10) nach einem der vorhergehenden Ansprüche,
**dadurch gekennzeichnet, dass** sie weiter eine Ventil-Steuer/Regel-Einrichtung umfasst, die ausgebildet ist, eine Verstellung der Ventileinrichtung (16) zu steuern/regeln, vorzugsweise in Abhängigkeit von einer Motordrehzahl des Kraftfahrzeugs.

13. Luftansaugvorrichtung (10) nach Anspruch 12, insbesondere in Kombination mit Anspruch 9,
**dadurch gekennzeichnet, dass** die Ventil-Steuer/Regel-Einrichtung ausgebildet ist, die Verstellung der Ventileinrichtung (16) so zu steuern/regeln, dass sich die Ventileinrichtung (16) für Motordrehzahlen unterhalb von etwa 2000 bis 3000 Umdrehungen pro Minute in der zweiten Stellung befindet und für Motordrehzahlen oberhalb von etwa 2000 bis 3000 Umdrehungen pro Minute in der ersten Stellung befindet.

14. Luftansaugvorrichtung nach einem der vorhergehenden Ansprüche,
**dadurch gekennzeichnet, dass** in der Ansaugkanalanordnung n unterschiedliche Strömungspfade vorgesehen sind, und dass die Ventileinrichtung zwischen n verschiedenen Stellungen verstellbar ist, wobei die Ventileinrichtung angepasst ist, zumindest während eines Abschnitts einer Verstellbewegung der Ventileinrichtung aus einer n-ten Stellung heraus einen Strömungsquerschnitt des n-ten Strömungspfads lokal zu verkleinern, wobei n ≥ 3.
